# EUROPÄISCHE PATENTSCHRIFT

(11) **EP 0 205 658 B1**
(45) Veröffentlichungstag und Bekanntmachung des Hinweises auf die Patenterteilung: **24.05.1989**
(21) Anmeldenummer: 85114410.5
(22) Anmeldetag: 13.11.1985
(51) Int. Cl.: F23H 7/08

(54) **Vorschubrost für Verbrennungskammern zur Verfeuerung fester oder pastenförmiger Brennstoffe**
Grate for combustion chambers burning solid or pasty fuel
Grille pour chambres de combustion consommant un combustible solide ou pâteux

(30) Priorität: 20.06.1985 DE 8517925 U
(43) Veröffentlichungstag der Anmeldung: 30.12.1986
(73) Patentinhaber: HOVAL INTERLIZ AG, FL-9490 Vaduz-Neugut (LI)
(72) Erfinder: Ospelt, Gustav, Dr. hc., FL-9490 Vaduz-Neugut (LI)
(74) Vertreter: Louis, Walter

(56) Entgegenhaltungen:
- CH-A- 454 333
- FR-A- 1 545 633
- FR-A- 2 019 852
- US-A- 4 170 183

## Beschreibung

Bei Großfeuerungsanlagen wie z.B. Dampferzeugungskesseln von Kraftwerken sind Schub- und Schürroste bekannt, bei denen Rostplatten in einer schrägen Rostbahn angeordnet sind, deren Neigung etwas geringer ist als der Böschungswinkel der jeweiligen Festbrennstoffsorte, und bei denen die Rostplatten im allgemeinen eine hin-und hergehende Bewegung ausführen, durch die sich die Rostbahn wellenförmig bewegt, um die Brennstoffschicht über die schräge Rostbahn abwärts weiterzubewegen. Die Verbrennungsluft wird unterhalb der Rostbahn eingeleitet und von den Rostplatten in die Brennstoffschicht hindurchgelassen. Für z.B. Braunkohle, die beim Verbrennen zerfällt, werden Rostplatten angewendet, die zwischen ihren treppenartig sich überlagernden Plattenrändern waagerechte Kanäle bilden und nur durch diese die Verbrennungsluft in die Brennstoffschicht hindurchlassen.

Rostplatten dieser Art sind z.B. aus der US-A-4 170 183 und der FR-A-2 019 852 bekannt geworden.

Der Erfindung liegt die Aufgabe zugrunde, für Verbrennungskammern solcher heizkesselartiger Verbrennungseinrichtungen, die mehr zur Gattung und Größenordnung der konventionellen Heizkessel für Warmwasserheizungsanlagen von Gebäuden gehören und bei denen für eine Entaschung der mit verschiedenartigen festen Brennstoffen befeuerbaren Verbrennungskammer baulich und aus Platzgründen die Ausbildung und Anwendung der bei Großfeuerungsanlagen gebräuchlichen Schub- und Schürroste nicht möglich ist, einen Vorschubrost zu schaffen, der auch bei horizontaler Bewegungsrichtung der Brennstoffschicht wirksam und zuverlässig das Feuer- bzw. Aschebett weiterbewegt und die Verbrennungsrückstände aus der Verbrennungskammer austrägt, der ein Hindurchfallen von Brennstoff oder Asche durch die Rostbahn vermeidet und dadurch zusätzliche Einrichtungen unter der Rostbahn zum Abziehen hindurchgefallener Rückstände unnötig macht, andererseits aber die Verbrennungsluft großflächig über die Rostoberfläche verteilt in die Brennstoffschicht einleitet.

Diese Aufgabe wird gemäss der Erfindung durch die im kennzeichnenden Teil des Hauptanspruchs 1 enthaltenen Merkmale gelöst. Die Ausbildung des erfindungsgemäßen Vorschubrostes sowie seine Wirkungsweise und Vorteile werden nachstehend anhand des in der Zeichnung dargestellten Ausführungsbeispiels näher beschrieben. In der Zeichnung zeigen:
Fig. 1 und Fig. 2 in schematischer Darstellung eine Seitenansicht des Vorschubrostes in zwei verschiedenen Bewegungsstellungen,
Fig. 3 eine Einzelheit des Vorschubrostes in vergrößerter Darstellung.

Der am Boden einer Verbrennungskammer 6 mit Einfüllöffnung 7 und Entaschungsöffnung 8 sich bewegende Vorschubrost besteht aus mehreren horizontalen Platten 1 - 5, die in einer Reihe liegend sich treppenartig überlagern, wobei die oberste Platte 1 an dem die Einfüllöffnung 7 enthaltenden Ende der Verbrennungskammer 6 liegt, und die eine geschlossene, für Brennstoff und Asche undurchlässige Rostebene bilden. Die Platten 1 - 5 sind in seitlichen Führungen horizontal verschiebbar. Die in der Reihenfolge ungeraden Platten 1, 3 und 5 sowie die geraden Platten 2, 4 sind je zu einem Paket miteinander verbunden. Hierbei sind die Platten 1, 3, 5 sowie die Platten 2, 4 in der Reihenrichtung um das gleiche Horizontalmaß zwischen ihren Vorderkanten versetzt. Die beiden Pakete sind relativ zueinander verschiebbar, und zwar bis zu dem Horizontalmaß der Versetzung der Plattenvorderkanten, so daß z.B. die Platte 1 von der Stellung der Fig. 1 sich auf der Platte 2 bis zu der Stellung der Fig.2 vorbewegt und hierbei das auf der Platte 2 liegende Feuer- bzw. Aschebett bis auf die Platte 3 weiterschiebt. Bei der Rückkehr der Platten von der Stellung der Fig. 2 in die Stellung der Fig. 1 schiebt die Platte 2 das auf der Platte 3 liegende Feuer-bzw. Aschebett auf die Platte 4 weiter. Diese Relativbewegung der beiden Plattenpakete gegeneinander kann durch die Verschiebbarkeit nur eines der beiden Pakete erfolgen, dessen Hubweg dann dem ganzen Horizontalmaß der Versetzung der Plattenvorderkanten entsprechen müßte. Zur Verkürzung der Baulänge des Vorschubrostes ist es vorteilhafter, gemäß dem dargestellten Ausführungsbeispiel beide Plattenpakete verschiebbar auszubilden, wobei der Hubweg jedes Plattenpaketes dann nur noch dem halben Horizontalmaß der Versetzung der Plattenvorderkanten zu entsprechen braucht. Beim dargestellten Ausführungsbeispiel ist das Paket mit den ungeraden Platten 1, 3, 5 durch ein Gestänge 9 mit einer steuerbaren Antriebseinrichtung 10 und das Paket mit den geraden Platten 2, 4 durch ein Gestänge 11 mit einer steuerbaren Antriebseinrichtung 12 gekuppelt. Die Hubgröße der Antriebseinrichtung 10 und 12 respektive der angekuppelten Plattenpakete ist veränderbar, so daß auch beliebig kleinere Hübe der Plattenpakete als das Horizontalmaß der Versetzung der Plattenvorderkanten eingestellt werden können.

Die Zufuhr der Verbrennungsluft in die Brennstoffschicht erfolgt dadurch, daß die Platten wenigstens eines der Pakete aus Hohlkästen bestehen, die an eine Luftzufuhrleitung angeschlossen sind und an ihrer oberen Hohlkastenwand 13 mit einer Vielzahl von über die Kastenoberfläche verteilten kleinen, düsenartigen Luftausblaslöchern 14 versehen sind (Fig. 3). Werden z.B. die geraden Platten 2 und 4 als Hohlkästen ausgebildet, kann die aus ihnen in die Brennstoffschicht eingeblasene Luftmenge dadurch reguliert werden, daß die ungeraden Platten 1 und 3 mehr oder weniger aus der Stellung der Fig. 1 vorgeschoben werden und die Oberfläche der Hohlkastenplatten 2, 4 abdecken. Vorteilhafterweise werden gemäß dem dargestellten Ausführungsbeispiel die Platten beider Pakete als Hohlkästen ausgebildet. Hierbei können in einfacher Weise die Gestänge 9 bzw. 11 als Hohlgestänge für die Luftzufuhr in die Hohlkastenplatten beider Pakete ausgebildet sein. Wenn die Platten beider Pakete aus Hohlkästen für die Zufuhr der Verbrennungsluft bestehen, kann die Mengenregulierung der aus den geraden Hohlkastenplatten 2, 4 austretenden Luft durch die veränderbare Überdeckung mittels der Hohlkastenplatten 1, 3 erfolgen und kann bei dieser Überdeckung dann die Mengenregulierung der aus den ungeraden Hohlkastenplatten 1, 3, 5 austretenden Luft dadurch erfolgen, daß in deren Luftzufuhr bzw. Hohlgestänge 9 eine gemeiname, nicht näher dargestellte Luftklappe angeordnet ist.

Die Ausbildung der aus Hohlkästen bestehenden Platten mit einer Vielzahl von über die Plattenoberfläche verteilten feinen Luftausblasdüsen bewirkt eine feine und gleichmäßige Verteilung der in die Brennstoffschicht eingeblasenen Luft. Durch langsames Verschieben der Hohlkastenplatten des einen oder des anderen Paketes um weniger als das Horizontalmaß der Versetzung der Plattenvorderkanten werden die aus den Düsenlöchern austretenden feinen Luftstrahlen von einer Eintrittsstelle in das Glutbett zu einer anderen Eintrittsstelle verlagert, so daß die Vielzahl der aus den Hohlkastenplatten nach oben austretenden feinen Luftstrahlen und deren Verlagerbarkeit gegenüber dem Glutbett eine gleichmäßige Glutbettverbrennung ergibt. Die Platten bilden auch bei Ausbildung als Hohlkästen eine nach unten vollständig geschlossene Rostebene, so daß gesonderte, zusätzliche Einrichtungen unter dem Vorschubrost zum Entfernen hindurchgefallener Mengen von Brennstoff oder Asche entbehrlich sind. Das Ausblasen der Verbrennungsluft aus den Hohlkästen in einer Vielzahl von feinen Luftstrahlen mit Hilfe einer Vielzahl von feinen Düsenlöchern bewirkt einerseits eine intensive Kühlung insbesondere auch der oberen Wand 13 der Hohlkästen, die dadurch aus üblichem Gußmaterial für Feuerroste herstellbar sind, und verhindert andererseits, daß Brennstoffstaub oder Aschestaub entgegen der Strömungsgeschwindigkeit der aus den Düsenlöchern austretenden feinen Luftstrahlen durch die Düsenlöcher in den Hohlkasten hineinfallen können. Zweckmäßigerweise können, wie die Fig. 3 zeigt, die Hohlkästen aus einem Unterteil 15 mit einmündendem Hohlgestänge 11 bzw. 9 und einer abnehmbar aufgesetzten oberen Hohlkastenwand 13 bestehen, so daß sich der Hohlkasten durch Abheben der oberen Wand 13 öffnen läßt zum Entfernen etwaiger hineingefallener Feststoffpartikel.

## Patentansprüche

1. Vorschubrost für Verbrennungskammern zur Verfeuerung fester oder pastenförmiger Brennstoffe, dadurch gekennzeichnet, daß zur Bildung einer geschlossenen, für Brennstoff und Asche undurchlässigen Rostebene mehrere im wesentlichen horizontal in einer Reihe liegende Platten (1 - 5) sich treppenartig überlagern, wobei die oberste Platte am einfüllseitigen Ende der Verbrennungskammer (6) liegt, daß die in der Reihenfolge ungeraden Platten (1,3,5) und die geraden Platten (2, 4) je zu einem Paket miteinander verbunden sind, wobei die Platten beider Pakete in der Reihenrichtung um das gleiche Horizontalmaß zwischen ihren Vorderkanten versetzt sind, daß wenigstens eines der Pakete in der Reihenrichtung verschiebbar gelagert ist und mit einer steuerbaren Antriebseinrichtung (10 bzw. 12), deren Hubgröße veränderbar ist, gekuppelt ist, wobei die beiden Pakete bis zu dem Horizontalmaß der Versetzung der Plattenvorderkanten relativ gegeneinander verschiebbar sind, und daß die Platten wenigstens eines der Pakete aus Hohlkästen (13, 15) bestehen, die an eine Luftzufuhrleitung (9 bzw. 11) angeschlossen sind und an ihrer oberen Hohlkastenwand (13) mit einer Vielzahl von über die Kastenoberfläche verteilten kleinen, düsenartigen Luftausblaslöchern (14) versehen sind.

2. Vorschubrost nach Anspruch 1, dadurch gekennzeichnet, daß beide Plattenpakete mit einer steuerbaren Antriebseinrichtung (10 bzw. 12) gekuppelt und in der Reihenrichtung verschiebbar sind, wobei jedes Paket bis zu dem halben Horizontalmaß der Versetzung der Plattenvorderkanten in der Reihenrichtung verschiebbar ist, und daß die Platten von beiden Paketen aus Hohlkästen (13, 15) bestehen.

3. Vorschubrost nach Anspruch 1 oder 2, dadurch gekennzeichnet, daß die zu einem Paket gehörenden, aus Hohlkästen bestehenden Platten mit der Antriebseinrichtung durch ein Gestänge verbunden sind, welches sogleich als luftzuführendes Hohlgestänge ausgebildet ist.

4. Vorschubrost nach einem der Ansprüche 1 bis 3, dadurch gekennzeichnet, daß die Hohlkästen aus einem Unterteil (15) mit angeschlossener Luftzufuhrleitung und einer auf das Unterteil abnehmbar aufgesetzten, die Düsenlöcher (14) für die Luftausblasung enthaltenden oberen Hohlkastenwand (13) bestehen.

5. Vorschubrost nach Anspruch 2, dadurch gekennzeichnet, daß in der gemeinsamen Luftzufuhrleitung (9) zu den Hohlkästen (1, 3, 5) eines Plattenpaketes eine Regelklappe angeordnet ist und die aus den Hohlkästen (2, 4) des anderen Plattenpaketes austretende Luftmenge durch Abdecken der Düsenlöcher (14) dieser Hohlkästen (2, 4) mittels der mit veränderlicher Überlappung übergeschobenen Hohlkästen (1,3,5) des ersten Plattenpaketes regulierbar ist.

## Claims

1. A feed grating for combustion chambers for the firing of solid or pasty fuels, characterized in that to form a closed grating plane impermeable to fuel and ash, a plurality of plates (1 - 5) lying substantially horizontally in a row are superposed one above the other staircase-fashion, the top plate being disposed at the filling side end of the combustion chamber (6); the odd plates (1,3, 5) in the row and the even plates (2, 4) each being combined with one another to form a pack, the plates of both packs being offset in the direction of the row by the same horizontal amount between their front edges; at least one of the packs is mounted to be displaced in the direction of the row and is coupled to a controllable driving device (10; 12) whose travel can be varied, the two packs being displaceable in relation to one another as far as the horizontal amount of offsetting of the plate front edges; and the plates of at least one of the packs consist of hollow boxes (13, 15) which are connected to an air supply line (9; 11) and whose upper walls (13) are formed with a plurality of small, nozzle-like air discharge holes (14) distributed over the box surface.

2. A feed grating according to claim 1, characterized in that both plate packs are coupled to a controllable driving device (10; 12) and can be displaced in the direction of the row, each pack being displaceable in the direction of the row by up to half the horizontal amount of offsetting of the plate front edges; and the plates of both packs consist of hollow boxes (13, 15).

3. A feed grating according to claims 1 or 2, characterized in that the plates consisting of hollow boxes and belonging to a pack are connected to the driving device via rods constructed as hollow air supply rods.

4. A feed grating according to claims 1 to 3, characterized in that the hollow boxes comprise a lower portion (15) with a connected air supply line and an upper hollow box wall (13) which is detachably fitted on to the lower portion and contains the nozzle holes (14) through which the air is blown out.

5. A feed grating according to claim 2, characterized in that a control valve is disposed in the common air supply line (9) to the hollow boxes (1, 3, 5) of a plate pack, and the quantity of air emerging from the hollow boxes (2, 4) of the other plate pack can be controlled by covering the nozzle holes (14) of said hollow boxes (2, 4) by means of the hollow boxes (1, 3, 5) of the other plate pack, which are pushed over with a variable overlap.

## Revendications

1. Grille pour chambre de combustion cosom- mant des combustibles solides ou pâteux, caractérisée en ce que, pour la réalisation d'un plan de grille fermé ne laissant passer ni le combustible ni les cendres, plusieurs plaques ( 1 à 5) qui se suivent dans une direction essentiellement horizontale se superposent de manière à former un escalier dans lequel la plaque la plus élevée se trouve à l'extrémité de la chambre de combustion (6) où s'effectue le chargement, en ce que les plaques dont les numéros d'ordre sont impairs (1, 3, 5) et les plaques dont les numéros d'ordre sont pairs (2, 4) sont respectivement reliées chacune en un paquet, les bords antérieurs des plaques des deux paquets étant décalés de la même mesure horizontale dans le sens de succession, en ce que l'un au moins des paquets peut se déplacer dans la direction dans laquelle les plaques se suivent et est accouplé avec un dispositif d'entraînement pouvant être commandé (10 ou 12) dont la course peut être modifiée, les deux paquets pouvant se déplacer l'un par rapport à l'autre jusqu'à une distance horizontale correspondant au décalage entre les bords antérieurs des plaques et en ce que les plaques de l'un des paquets au moins sont constitués par des caissons creux (13, 15) qui sont reliés à une canalisation (9 ou 11) d'amenée de l'air et comportant, dans leur paroi de eaisson supérieure (13), une multiplicité de petits trous (14) de soufflage de l'air en forme de buses qui sont réparties sur la surface du caisson.

2. Grille selon la revendication 1, caractérisée en ce que les deux paquets de plaques sont accouplés chacun à un dispositif d'entraînement pouvant être commandé (10 ou 12) et peuvent se déplacer dans le sens dans lequel les plaques se suivent, chaque paquet pouvant se déplacer jusqu'à la moitié de la mesure du décalage horizontal des bords antérieurs des plaques dans le sens où elles se suivent, et en ce que les plaques des deux paquets sont constituées par des caissons creux (13, 15).

3. Grille selon la revendication 1 ou 2, caractérisée en ce que les plaques d'un même paquet constituées par des caissons creux sont reliées au dispositif d'entraînement par une tringlerie qui, en même temps, peut être constituée par des barres creuses amenant de l'air.

4. Grille selon l'une des revendications 1 à 3, caractérisée en ce que les caissons creux sont constitués par une partie inférieure (15) comportant une conduite d'amenée de l'air et par une paroi supérieure (13) qui contient les trous de buses (14) assurant le soufflage de l'air et est posée de manière amovible sur la partie inférieure.

5. Grille selon la revendication 2, caractérisée en ce que la canalisation comune (9) qui amène l'air aux caissons creux (1, 3, 5) de l'un des paquets de plaques comporte un clapet de réglage et que le débit de l'air qui sort des caissons creux (2, 4) de l'autre paquet de plaques peut être réglé en recouvrant les trous de buses (14) de ces caissons creux (2, 4) au moyen des caissons creux (1, 3, 5) du premier paquet de plaques qui les recouvrent plus ou moins.
